# FASCICULE DE BREVET EUROPEEN

(11) **EP 3 628 914 B1**
(45) Date de publication et mention de la délivrance du brevet: **12.01.2022**
(21) Numéro de dépôt: 19198118.2
(22) Date de dépôt: 18.09.2019
(51) Int. Cl.: F21S 41/147, F21S 41/24, F21S 41/32, F21S 41/40, F21S 41/663, F21S 41/148

(54) **UNITE OPTIQUE BIFONCTION SIGNALISATION ET ECLAIRAGE**
OPTISCHE BIFUNKTIONSEINHEIT ZUM ANZEIGEN UND BELEUCHTEN
OPTICAL UNIT WITH DUAL SIGNALLING AND LIGHTING FUNCTION

(30) Priorité: 28.09.2018 FR 1858995
(43) Date de publication de la demande: 01.04.2020
(73) Titulaire: Valeo Vision, 93012 Bobigny Cedex (FR)
(72) Inventeur: GROMFELD, Yves, 49000 ANGERS (FR); VIOLET, Nicolas, 93012 BOBIGNY Cedex (FR)
(74) Mandataire: Valeo Visibility

(56) Documents cités:
- EP-A1- 3 299 703
- EP-A2- 2 187 115
- US-A- 4 914 747
- US-A1- 2007 086 202
- US-A1- 2012 113 665

## Description

La présente invention se rapporte au domaine des dispositifs lumineux, notamment de véhicule automobile.

De manière connue, dans les dispositifs lumineux pour véhicule automobile, les faisceaux lumineux ayant des fonctions lumineuses différentes sont souvent réalisés par des modules optiques différents. Des modules optiques pour véhicule automobile sont divulgués dans les documents US 2007086202 A,US 4914747 A, US 2012113665 A, EP 2187115 A et EP 3299703 A.

En ce qui concerne les fonctions d'éclairage, il existe, néanmoins, des modules optiques permettant, grâce à un cache basculant, de réaliser une fonction de feu de croisement ou de feu route avec la même source lumineuse et le même module optique. Cependant, de tels modules nécessitent au moins un actionneur et un dispositif mécanique spécifique.

En ce qui concerne les fonctions de signalisation, ces dernières sont souvent réalisées par des modules distincts des modules générant les faisceaux d'éclairage. C'est notamment le cas de la fonction de feu de position diurne, encore appelée DRL (pour « Day Running Light » en langue anglaise).

Ainsi, le document FR3039883 décrit un module lumineux comprenant un bloc en matériau transparent ou translucide recevant plusieurs faisceaux lumineux et les déviant de manière à former, en sortie de ce bloc, un faisceau d'éclairage à coupure. Un dispositif lumineux équipé d'un tel module lumineux doit donc être équipé d'un module lumineux supplémentaire pour réaliser en plus un faisceau de signalisation, notamment un DRL.

Il en résulte qu'un dispositif lumineux contenant ces modules, et donc un véhicule équipé de ce dispositif lumineux, présentent deux signatures lumineuses distinctes selon qu'ils fonctionnent de jour, avec la fonction d'éclairage, ou de nuit, avec le DRL.

Or il peut être souhaité de réaliser une même signature lumineuse de jour, comme de nuit.

Par ailleurs, il faut donc concevoir le dispositif lumineux avec un volume suffisant pour pouvoir contenir les différents modules optiques. Un tel dispositif lumineux peut être encombrant et difficile d'être installé dans des espaces restreints qu'offre notamment un véhicule automobile citadin.

Le problème technique que vise à résoudre l'invention est donc de réaliser un moyen optique pour dispositif lumineux, permettant de réduire l'encombrement dudit dispositif et de réaliser différentes fonctions lumineuses ayant la même signature lumineuse, et ce sans avoir besoin des moyens mécaniques de passage d'une fonction à l'autre.

A cet effet, un premier objet de l'invention est une unité optique telle que définie dans la revendication 1. L'unité optique comprend:
- un premier collimateur destiné à recevoir un premier faisceau lumineux émis par une première source de lumière ;
- un deuxième collimateur destiné à recevoir un deuxième faisceau lumineux émis par une deuxième source de lumière ;
- un organe de coupure; et
- un système de projection.

Selon l'invention, l'organe de coupure est agencé de manière à arrêter ou réfléchir au moins une partie des rayons l'atteignant d'un côté ou de l'autre. Le premier collimateur est agencé de manière à envoyer le premier faisceau lumineux uniquement d'un côté de l'organe de coupure, tandis que le deuxième collimateur est agencé de manière à envoyer le deuxième faisceau lumineux des deux côtés de l'organe de coupure. En outre, le système de projection, le premier collimateur, le deuxième collimateur et l'organe de coupure sont agencés de manière à projeter le premier faisceau en un faisceau à coupure et à projeter le deuxième faisceau en un faisceau sans coupure.

Ainsi, grâce à l'unité optique selon l'invention, un faisceau à coupure et un faisceau sans coupure peuvent être projetés à partir d'un même système de projection. A titre d'exemple, le faisceau à coupure peut être un faisceau de croisement tandis que le faisceau sans coupure peut être un faisceau de signalisation. Par conséquent, les faisceaux ayant des fonctions lumineuses différentes ont une même signature lumineuse. Autrement dit, lesdits faisceaux, en sortant d'une même surface de sortie, présentent un aspect allumé identique.

Notamment, le faisceau à coupure peut être un faisceau de croisement et le faisceau sans coupure peut être un DRL, permettant ainsi d'obtenir une même signature lumineuse de jour, comme de nuit.

Par ailleurs, l'unité optique selon l'invention dispose d'un système de projection pour deux collimateurs distincts. Ainsi, l'unité optique, avec le nombre réduit de composants optiques, occupe moins d'espace dans le dispositif lumineux qui la contient. Par conséquent, le dispositif lumineux peut avoir un volume réduit, donc être plus compact par rapport au dispositif de l'état de l'art.

Par ailleurs, on s'affranchit d'actionneur et d'un mécanisme pour passer d'un faisceau à l'autre, puisque c'est l'allumage ou l'extinction de l'une des sources de lumière qui permet de passer d'une fonction à l'autre.

Selon l'invention, l'unité optique comprend une première pièce optique et une deuxième pièce optique, la première pièce optique comprenant le premier collimateur et la deuxième pièce optique comprenant le deuxième collimateur et la première pièce optique comprend une portion en relief et la deuxième pièce optique comprend un creux présentant une forme sensiblement complémentaire à la forme de la portion en relief de la première pièce de manière à ce que la portion en relief se loge dans le creux; ainsi, l'unité optique, composée de la première pièce optique et de la deuxième pièce optique, devient plus compacte.

L'unité optique selon l'invention peut optionnellement comprendre une ou plusieurs des caractéristiques suivantes :
- l'organe de coupure est limité en aval par un bord de coupure, le système de projection étant agencé avec l'organe de coupure de manière à projeter l'image du bord de coupure, de manière à ce que cette image forme une ligne de coupure dans le faisceau à coupure; autrement dit, le système de projection est agencé d'une part en aval du bord de coupure de manière à recevoir le premier et le deuxième faisceaux après leur passage sur ce bord de coupure et d'autre part, de manière à projeter en sortie de l'unité optique une image du bord de coupure ;
- la première pièce optique comprend en outre le système de projection ; cela permet de réduire le nombre de pièces distinctes de l'unité optique et donc de simplifier la réalisation de celle-ci ; en outre, l'intégration du système de projection dans la première pièce optique permet d'augmenter la précision dans la direction des rayons lumineux dans la première pièce optique, car le positionnement entre le système de projection et la première pièce optique est réalisé dès la fabrication, notamment par moulage de la première pièce; l'erreur de positionnement entre ces deux pièces est donc faible, voire inexistant ;
- le système de projection comprend :
   o un dioptre de renvoi situé en aval et en vis-à-vis du bord de coupure, et
   o un dioptre de sortie terminal formant une sortie de la première pièce optique, le dioptre de renvoi étant agencé de manière à réfléchir le premier faisceau et le deuxième faisceau vers ce dioptre de sortie terminal,
   le dioptre de renvoi et le dioptre de sortie terminal étant agencés de manière à ce que le premier et le deuxième faisceaux soient réfractés par le dioptre de sortie terminal ; ainsi, le positionnement entre ces deux dioptres est réalisé également au moment de la réalisation de la première pièce optique ; à titre d'exemple, le dioptre de renvoi fonctionne en réflexion interne totale ;
- la première pièce optique comprend une surface comprenant un dioptre de coupure délimité en aval par le bord de coupure et formant ledit organe de coupure, le dioptre de coupure étant agencé de manière à réfléchir le premier et le deuxième faisceaux ; à titre d'exemple, le dioptre de coupure fonctionne en réflexion interne totale ;
- la première pièce optique comprend un premier dioptre d'entrée secondaire se joignant avec le dioptre de coupure au bord de coupure ; ici, le premier dioptre d'entrée secondaire est distinct du dioptre d'entrée du premier collimateur, dit dioptre d'entrée primaire ; en outre, le premier dioptre d'entrée secondaire est au même niveau que le bord de coupure selon le sens de propagation de la lumière de l'amont vers l'aval dans la première pièce optique ;
- la deuxième pièce optique comprend un premier dioptre de sortie intermédiaire ;
- selon l'alinéa précédent, la deuxième pièce optique et la première pièce optique sont agencées l'une par rapport à l'autre de manière à ce que ledit premier dioptre de sortie intermédiaire soit disposé en vis-à-vis dudit premier dioptre d'entrée secondaire, de manière à ce qu'une première partie du deuxième faisceau sorte de la deuxième pièce optique par le premier dioptre de sortie intermédiaire et entre dans la première pièce optique par le premier dioptre d'entrée secondaire, de sorte que cette première partie du deuxième faisceau passe d'un premier côté du bord de coupure ;
- la première pièce optique comprend un deuxième dioptre d'entrée secondaire ;
- selon l'alinéa précédent, la deuxième pièce optique comprend un deuxième dioptre de sortie intermédiaire, et
   o la première pièce optique et la deuxième pièce optique sont agencées l'une par rapport à l'autre de manière à ce que ledit deuxième dioptre d'entrée secondaire soit disposé en vis-à-vis dudit deuxième dioptre de sortie intermédiaire, de manière à ce qu'une deuxième partie du deuxième faisceau sorte de la deuxième pièce optique par le deuxième dioptre de sortie intermédiaire et entre dans la première pièce optique par le deuxième dioptre d'entrée secondaire, de sorte que cette deuxième partie du deuxième faisceau passe d'un deuxième côté du bord de coupure ;
- la portion en relief de la première pièce optique comprend une face formant le deuxième dioptre d'entrée secondaire;
- selon l'alinéa précédent, le creux de la deuxième pièce optique comprend une face formant le deuxième dioptre de sortie intermédiaire ; on exploite donc astucieusement les faces disponibles de la portion en relief et du creux pour en faire des surfaces optiques actives ; cela permet donc de simplifier la configuration de l'unité optique dans son ensemble ;
- la portion en relief comprend une première face latérale primaire et une deuxième face latérale primaire;
- selon l'alinéa précédent, le creux comprend une première face latérale secondaire et une deuxième face latérale secondaire, et
   o la première pièce et la deuxième pièce sont agencées l'une par rapport à l'autre de manière à ce que la première face latérale primaire et la deuxième face latérale primaire soient en face et en contact respectivement de la première face latérale secondaire et de la deuxième face latérale secondaire ; ainsi, les faces latérales agissent comme des butées latérales et permettent ainsi de limiter ou d'empêcher les mouvement latéraux de la première pièce optique et de la deuxième pièce optique lorsque l'unité optique subit à des vibrations; ;
- la première face latérale primaire et la deuxième face latérale primaire sont agencées en « V », la première face latérale secondaire et la deuxième face latérale secondaire sont agencées en « V » ; en d'autres termes, les faces latérales sont disposées face à face et inclinées de manière à s'approcher l'une de l'autre en descendant vers le bas ;
- selon l'alinéa précédent, la portion en relief est en appui au niveau de ses faces latérales primaires sur les faces latérales secondaires ; on améliore davantage le positionnement ;
- le premier collimateur et le deuxième collimateur sont agencés de manière à ce que la première source de lumière et la deuxième source de lumière puissent être positionnées dans un même plan ; ainsi, l'agencement mécanique des sources de lumière avec la pièce optique est simplifié ; en effet, les sources de lumière peuvent être montées sur un même support plan, notamment sur une même carte de circuit imprimé ; elles peuvent donc être retirées ou montées en bloc ;
- le faisceau à coupure émis par l'unité optique est un faisceau d'éclairage tandis que le faisceau sans coupure émis par l'unité optique est un faisceau de signalisation ; il s'agit donc d'un exemple des faisceaux que l'unité optique selon l'invention peut générer.

L'invention a également pour objet un dispositif lumineux de véhicule automobile, notamment un projecteur de véhicule, comprenant une unité optique selon l'invention.

Le dispositif lumineux comprend également les sources de lumière émettant le premier et le deuxième faisceau lumineux. Ces sources de lumière peuvent notamment être des diodes électroluminescentes, encore appelées LED (pour Light-Emitting Diode en anglais).

Le dispositif lumineux selon l'invention peut comprend en outre un boîtier dans lequel est logée ladite unité optique.

Selon une caractéristique optionnelle de l'invention, la face interne du boîtier est revêtue d'une couche métallique. Par exemple, la couche métallique peut être une couche d'aluminium déposée sur la face interne du boîtier par un procédé d'aluminage. La couche métallique permet d'améliorer l'homogénéité du faisceau lumineux généré par l'unité optique, notamment du faisceau de signalisation. La qualité du faisceau est rendue meilleure.

Alternativement, la face interne du boîtier peut être revêtue d'une couche de couleur blanche, notamment de peinture blanche, pour un même résultat qu'apporte une couche métallique.

Sauf indication contraire, les termes « avant », « arrière », « inférieur », « supérieur », « haut », « bas », « transversal », « longitudinal », « horizontal », ainsi que leurs déclinaisons en genre ou en nombre, se réfèrent au sens d'émission de lumière hors de l'unité optique telle qu'elle est destinée à être positionnée dans le dispositif lumineux monté dans le véhicule. Sauf indication contraire, les termes « amont » et « aval » se réfèrent au sens de propagation de la lumière au sein de l'unité optique.

D'autres caractéristiques et avantages de l'invention apparaîtront à la lecture de la description détaillée des exemples non limitatifs qui suivent, pour la compréhension de laquelle on se reportera aux dessins annexés, parmi lesquels :
- la figure 1 illustre une vue en perspective arrière d'une unité optique selon un exemple de réalisation de l'invention;
- les figures 2 et 3 illustre respectivement une vue en perspective avant et une vue en perspective arrière d'une première pièce optique faisant partie de l'unité optique de la figure 1;
- les figures 4 et 5 illustre respectivement une vue en perspective avant et une vue en perspective arrière d'une deuxième pièce optique faisant partie de l'unité optique de la figure 1;
- la figure 6 illustre une coupe transversale montrant une section horizontale de l'unité optique de la figure 1 ;
- la figure 7 illustre un schéma d'une coupe longitudinale de la figure 1, avec les rayons d'un premier faisceau ;
- la figure 8 illustre un schéma similaire à celui de la figure 7, mais montrant les rayons du deuxième faisceau ;
- la figure 9 illustre le premier faisceau après être émis par l'unité optique de la figure 1, dans un repère H, V, où H symbolise l'horizon et V l'axe vertical passant par l'axe optique D de l'unité optique ;
- la figure 10 illustre le deuxième faisceau après être émis par l'unité optique de la figure 1, dans le repère H,V ;
- la figure 11 illustre une vue en perspective de l'unité optique montée sur un radiateur ;
- la figure 12 illustre une vue en perspective et de face d'un boîtier qui est destiné à être fixé sur le radiateur de la figure 11 de manière à former un logement pour l'unité optique de la figure 1.

Dans la suite de la description, la direction verticale est représentée par l'axe Z illustré sur les figures 1 à 8, 11 et 12. L'axe Y représente une direction transversale ou latérale. L'axe X représente la direction longitudinale, ici selon laquelle la lumière est émise hors de l'unité optique. Ainsi, les termes « avant » et « arrière » sont définis principalement par rapport à cet axe X.

L'horizontale désigne toutes orientations qui appartiennent ou qui sont parallèles à un plan passant par l'axe X et l'axe Y illustrés sur les figures les figures 1 à 8, 11 et 12. Les figures 1 à 8 illustrent un exemple de réalisation d'une unité optique 1 selon l'invention.

L'unité optique 1 comprend une première pièce optique 10, ici, formée d'un seul bloc de matériau transparent ou translucide, par exemple obtenu par moulage. L'unité optique 1 comprend en outre une deuxième pièce optique 20, ici, formée également d'un seul bloc de matériau transparent ou translucide.

A titre d'exemple, la première et la deuxième pièces optiques 10 et 20 peuvent être réalisé à partir du polycarbonate (PC) ou du polyméthacrylate de méthyle (PMMA).

Ici, la deuxième pièce optique 20 s'appuie sur une face arrière 13 de la première pièce optique 10.

La première pièce optique 10 comprend plusieurs collimateurs 11, dits premiers collimateurs 11, en face de chacun desquels est positionné une source de lumière, ci-après appelée première source de lumière 12.

Comme illustré sur les figures 7 et 8, une première source de lumière 12 est placée en vis-à-vis du dioptre d'entrée d'un premier collimateur 11, de manière à ce que le faisceau lumineux de cette source 12, ci-après appelé premier faisceau F1, entre dans la première pièce optique 10 au travers de ce dioptre d'entrée. Notamment la majorité, voire la totalité de ces rayons lumineux, entre dans le bloc de la première pièce optique 10 au travers de ce dioptre d'entrée. Le dioptre d'entrée du premier collimateur 11 est encore appelé le dioptre d'entrée primaire.

La deuxième pièce optique 20 comprend également un collimateur 21, dit deuxième collimateur 21, en face duquel sont positionnées plusieurs sources de lumière, ci-après appelées deuxièmes sources de lumière 22.

En figures 7 et 8, une seule des deuxièmes sources de lumière 22 est représentée. Elle est placée, comme les autres deuxièmes sources de lumière 22, en vis-à-vis du dioptre d'entrée du deuxième collimateur 21 de manière à ce que le faisceau lumineux de cette source 22, ci-après appelé deuxième faisceau F2, entre dans la deuxième pièce optique 20 au travers de ce dioptre d'entrée. Notamment la majorité, voire la totalité de ces rayons lumineux, entre dans le bloc de la deuxième pièce optique 20 au travers de ce dioptre d'entrée.

Ici, la première pièce optique 10 comprend plusieurs collimateurs 11 formant des protubérances faisant saillie d'un corps 15 de ladite première pièce 10. Les premiers collimateurs 11 sont placés les uns à côté des autres de manière à former une rangée. De cette manière, les premières sources de lumière 12 sont également disposées en rangée en face des premiers collimateurs 11.

En revanche, la deuxième pièce optique 20 comprend un seul collimateur 21 qui s'étend ici selon la largeur de ladite deuxième pièce. La largeur est la dimension de la pièce définie selon l'axe Y. Ici, le deuxième collimateur 21 est une échancrure 29 réalisée à une face inférieure 23 de la deuxième pièce optique 20. Les deuxièmes sources de lumière 22 sont disposées en rangée suivant l'étendue de l'échancrure 29.

Par ailleurs, la première et la deuxième pièces optiques 10 et 20 sont positionnées l'une par rapport à l'autre de manière à ce que les premières et deuxièmes sources de lumière 12, 22 puissent être positionnées dans un même support plan, tel qu'une surface supérieure de radiateur, ou comme ici, sur une carte de circuit imprimé 8 plane.

Sur les figures 2 et 3, le corps principal 15 de la première pièce optique 10 s'étend entre une première extrémité 15a et une deuxième extrémité 15b. Dans l'exemple illustré, les premiers collimateurs 11 sont agencés au bout de la première extrémité 15a.

Selon l'invention, comme dans l'exemple illustré, la première pièce optique 10 comprend une portion de projection 4, formant un système de projection 4 joint en une seule pièce avec la deuxième extrémité 15b. Autrement dit, le corps principal 15 et la portion de projection 4 forment ici le bloc de la première pièce optique 10.

Le corps principal 15 comprend un organe de coupure 3 situé entre les extrémités 15a et 15b. Ici, l'organe de coupure 3 est un dioptre de coupure 32.

Dans l'exemple illustré, le dioptre de coupure 32 est situé dans une portion haute du corps 15, et notamment proche de la deuxième extrémité 15b dudit corps. Dans d'autres exemples, le dioptre de coupure 32 peut se trouver dans une portion basse du corps 15, notamment plus proche de la première extrémité 15a.

Comme on peut le voir sur les figures 7, le dioptre de coupure 32 comprend une face interne 321. Cette dernière fonctionne en réflexion totale interne de manière à envoyer les rayons lumineux du premier faisceau F1 qui l'atteignent vers la portion de projection 4.

Le dioptre de coupure 32 est limité en aval par un bord de coupure 31 formant la deuxième extrémité 15b du corps principal 15.

La portion de projection 4 commence à partir de la deuxième extrémité 15b, donc à partir du bord de coupure 31. Précisément, la portion de projection 4 comprend une première portion 4a faisant saillie vers l'arrière de manière à former un nez 43. Ce dernier comprend une première face orientée vers le support des sources de lumière qui est, ici, la carte de circuit imprimé 8. Cette première face, formant un premier dioptre d'entrée secondaire 51, est sécante avec le dioptre de coupure 32 au niveau du bord de coupure 31.

La première portion 4a comprend en outre une deuxième face située en aval et en vis-à-vis du bord de coupure 31. Ladite deuxième face forme un dioptre de renvoi 41 fonctionnant en réflexion interne totale de manière à réfléchir les rayons qui l'atteignent vers un dioptre de sortie terminal 42.

Le dioptre de sortie terminal 42 fait partie de la portion de projection 4 et forme une sortie de la première pièce optique 10.

Selon l'invention et comme ici, le dioptre de renvoi 41 et dioptre de sortie terminal 42 peuvent former un système convergent avec une ligne ou une surface focale, de manière à ce que le bord de coupure 31 soit agencé dans cette ligne ou cette surface focale.

Selon l'invention et comme on peut voir sur les figures 3, 7 et 8, le corps principal 15 comprend en outre une portion en relief 6 placée, ici en arrière, et entre la première extrémité 15a et la deuxième extrémité 15b. En d'autres termes, la portion en relief 6 est située en amont du bord de coupure 31.

Par ailleurs, la portion en relief 6 est située du même côté et en amont du dioptre de coupure 32. Précisément, la portion en relief 6 est située entre le dioptre de coupure 32 et la première extrémité 15a. Ici, la face interne de la portion en relief 6 est dans le prolongement de la face interne 321 du dioptre de coupure 32 et s'étend jusqu'à la première extrémité 15a.

La portion en relief 6 comprend une section croissante en direction de la première extrémité 15a. Elle comprend une base inférieure 52 formant un deuxième dioptre d'entrée secondaire 52 de la première pièce optique 10.

Comme on peut le voir en figures 7 et 8, la première pièce optique 10, ainsi configurée, comprend trois endroits différents où les rayons lumineux peuvent entrer dans ladite première pièce optique 10. Précisément, l'essentiel du premier faisceau lumineux F1 entre dans la première pièce optique 10 au travers des dioptres d'entrée primaires des premiers collimateurs 11. Les rayons lumineux du deuxième faisceau lumineux F2, quant à eux, entrent dans la première pièce optique 10 par les premier et deuxième dioptres d'entrée secondaires 51 et 52. Le détail du parcours de ces rayons sera décrit plus loin.

Les figures 4 et 5 représentent respectivement l'avant et l'arrière de la deuxième pièce optique 20.

Ici, la deuxième pièce optique 20 comprend une face supérieure 24, située à l'opposé du deuxième collimateur 21 dans la direction Z. La face supérieure 24 forme un premier dioptre de sortie intermédiaire 24.

Selon l'invention, et comme dans l'exemple illustré, la deuxième pièce optique 20 comprend, en outre, un creux 7 présentant une forme complémentaire à celle de la portion en relief 6 de la première pièce optique 10 de sorte que la portion en relief 6 se loge dans le creux 7.

Ici, le creux 7 est réalisé dans une face avant 23 de la deuxième pièce optique 20. Le creux 7 comprend un fond formant un deuxième dioptre de sortie intermédiaire 26.

Lorsque la première et la deuxième pièces optiques 10 et 20 sont assemblées, le premier dioptre de sortie intermédiaire 24 est placé en face du premier dioptre d'entrée secondaire 51 tandis que le deuxième dioptre de sortie intermédiaire 26 est placé en face du deuxième dioptre d'entrée secondaire 52.

En référence à la figure 7 ou à la figure 8, la deuxième pièce optique 20 est positionnée en hauteur par rapport la première pièce optique 10 de manière à ce que le premier dioptre de sortie intermédiaire 24 soit placé à une distance optimale du premier dioptre d'entrée secondaire 51. Cette distance optimale permet à la majorité des rayons lumineux sortant dudit premier dioptre de sortie 24 d'entrer dans le bloc de la première pièce optique 10 au travers du premier dioptre d'entrée intermédiaire 24. Autrement dit, cette distance optimale permet de limiter des pertes de rayons lumineux lorsqu'ils passent de la deuxième pièce optique 20 à la première pièce optique 10.

Cela en va de même pour le deuxième dioptre de sortie intermédiaire 26 et le deuxième d'entrée secondaire 52.

Un tel positionnement des pièces optiques 10 et 20, encore appelé centrage, est obtenu notamment grâce à la fixation de chacune de ces pièces sur le support commun, ici, la carte de circuit imprimé 8..

Par ailleurs, la portion en relief 6 comprend une première face latérale primaire 61 et une deuxième face latérale primaire 62. De son côté, le creux 7 comprend également deux faces latérales dont une première face latérale secondaire 71 et une deuxième face latérale secondaire 72.

Comme on peut voir sur la figure 6, lorsque la portion en relief 6 est insérée dans le creux 7, la première face latérale primaire 61 et la première face latérale secondaire 71 sont face à face et en contact tout le long. Il en va de même pour la deuxième face latérale primaire 62 et la deuxième face latérale secondaire 72.

Dans un autre mode de réalisation, on peut prévoir que le creux ne comprend pas les faces latérales. Cela permet de simplifier donc la fabrication du creux.

Dans cet exemple, l'agencement oblique de ces faces latérales permet à la première pièce optique 10 de reposer sur les faces latérales de la deuxième pièce optique 20.

La figure 7 illustre schématiquement le chemin du premier faisceau lumineux F1. Pour une raison de clarté, les rayons lumineux arrivent sur le bord de coupure 31 sont représentés par des flèches en trait discontinu et dont la pointe se termine par un triangle. Les autres rayons sont représentés par des flèches en trait plein et dont la pointe se termine par un triangle.

Grâce à l'agencement du premier collimateur 11, une partie du premier faisceau F1 est envoyée directement vers le dioptre de renvoi 41, qui réfléchit ensuite ces rayons vers le dioptre de sortie terminal 42, d'où ces rayons sortent par réfraction inclinés vers le bas par rapport à l'axe optique A de l'unité optique 1.

Certains des autres rayons du premier faisceau F1 qui sont réfléchis dans la première pièce optique 10, ici par exemple par le dioptre de coupure 32, atteignent le dioptre de renvoi 41. Ce dernier les envoie ensuite vers le dioptre de sortie terminal 42, d'où ces rayons sortent par réfraction plus inclinés vers le bas par rapport à l'axe optique A.

Encore certains des autres rayons du premier faisceau F1 passant au niveau du bord de coupure 31 atteignent ensuite le dioptre de renvoi 41, qui réfléchit ensuite ces rayons vers le dioptre de sortie terminal 42, d'où les rayons sortent par réfraction parallèles à l'axe optique A.

Ainsi le premier faisceau F1 forme une portion basse C d'un faisceau d'éclairage présentant une ligne de coupure inférieure C1, image du bord de coupure 31. Ici, la ligne de coupure inférieure C1 est une ligne relativement horizontale sur la gauche et avec une portion oblique sur la droite.

Ledit faisceau d'éclairage est représenté en figure 9, en projection sur un écran vertical sensiblement perpendiculaire à l'axe optique A, par exemple situé à 25m.

Les rayons lumineux réfléchis par le dioptre de coupure 32 sont projetés en dessous de la ligne de coupure C1. Le dioptre de coupure 32 forme donc bien une plieuse pour le premier faisceau F1, depuis l'intérieur de la première pièce optique 10.

La figure 8 illustre schématiquement le chemin du deuxième faisceau lumineux F2. Pour une raison de clarté, les rayons lumineux arrivent sur le bord de coupure 31 sont représentés par des flèches en trait discontinu et dont la pointe se termine par un triangle. Les autres rayons sont représentés par des flèches en trait plein et dont la pointe se termine par un triangle.

Le deuxième collimateur 12 est agencé de manière à permettre l'entrée de l'essentiel du deuxième faisceau F2 à l'intérieur de la deuxième pièce optique 20 et d'envoyer le deuxième faisceau F2 des deux côtés du bord de coupure 31.

Précisément, une fois entrée dans la deuxième pièce optique 20, une première partie 12₁ du deuxième faisceau F2 comprend des rayons lumineux généralement parallèles les uns aux autres et qui sont envoyés vers le premier dioptre de sortie intermédiaire 24.

Ledit premier dioptre de sortie 24 est agencé de manière à envoyer certains rayons lumineux de la première partie 12₁ vers le premier dioptre d'entrée intermédiaire 51. Ces rayons atteignent ensuite le dioptre de renvoi 41, qui réfléchit ces rayons vers le dioptre de sortie terminal 42, d'où les rayons sortent par réfraction inclinés vers le haut par rapport à l'axe optique A.

Certains d'autres rayons de la première partie 12₁, en sortant du premier dioptre de sortie intermédiaire 24, atteignent le bord de coupure 31. Ils sont réfléchis ensuite vers le dioptre de renvoi 41 qui envoient ces rayons vers le dioptre de sortie terminal 42, d'où les rayons sortent par réfraction en restant parallèle à l'axe optique A.

Une deuxième partie 12₂ du deuxième faisceau F2 est envoyée vers le deuxième dioptre de sortie intermédiaire 26 et entre par réfraction dans la première pièce optique 10 au travers du deuxième dioptre d'entrée intermédiaire 52.

Dans la première pièce optique 10, la deuxième partie 12₂ du deuxième faisceau F2 traverse en premier la portion en relief 6. Cette dernière présente donc, ici, une fonction de guidage des rayons lumineux.

Certains rayons lumineux de la deuxième partie 12₂ atteignent ensuite le dioptre de renvoi 41, qui les réfléchit vers le dioptre de sortie terminal 42, d'où les rayons sortent par réfraction inclinés vers le bas par rapport à l'axe optique A.

Certains des autres rayons lumineux de la deuxième partie 12₂ sont envoyés sur le bord de coupure 31. Puis, ils atteignent respectivement le dioptre renvoi 41 et par réflexion le dioptre de sortie terminal 42, d'où ces rayons sortent par réfraction parallèlement à l'axe optique A.

Ainsi, le deuxième faisceau F2 forme un faisceau de signalisation Fₛ comme illustré à la figure 10, tel qu'un faisceau ayant une fonction de feu de position diurne. Ce faisceau comprend une portion basse C3 et une portion haute C4.

La portion basse C3 est générée à partir des rayons du deuxième faisceau passant par le deuxième dioptre de sortie intermédiaire 26 et par le deuxième dioptre d'entrée secondaire 52. En outre, ces rayons passent par un premier côté, ici, en avant, du bord de coupure 31.

La portion haute C4 est générée à partir des rayons du deuxième faisceau passant par le premier dioptre de sortie intermédiaire 24 et par le premier dioptre d'entrée secondaire 51. Comme illustré sur la figure 8, ces rayons passent par un deuxième côté, ici, en arrière, du bord de coupure 31.

Ainsi, grâce à l'agencement du deuxième collimateur 12, de la deuxième pièce optique 20 par rapport à la première pièce optique 10, le deuxième faisceau F2 est envoyé vers les deux côtés du bord de coupure 31, ce qui permet de générer une portion haute et une portion basse formant ensemble un faisceau de signalisation.

Autrement dit, la deuxième pièce optique 20 répartit le deuxième faisceau lumineux F2 de manière à ce qu'une partie dudit faisceau soit envoyée en avant et une autre partie en arrière du bord de coupure 31. Une telle répartition se combine à l'agencement du système de projection 4, intégré dans la première pièce optique 10, pour créer un faisceau sans coupure dont la signature lumineuse est la même que le faisceau à coupure généré par la première pièce optique 10 en conjonction avec la première source de lumière 12.

Notamment, comme les deux parties 12₁ et 12₂ du deuxième faisceau se répartissent autour et sur le bord de coupure 31 qui est formé par une arrête, la ligne de coupure n'est pas visible dans le faisceau de signalisation Fₛ.

Sur la figure 11, l'unité optique 1 est montée sur un radiateur 30 qui permet de dissiper la chaleur dégagée par les sources de lumière 21, 22.

Le radiateur 30 comprend des organes de fixation destinés à coopérer avec des organes de fixation d'un boîtier 9, tel qu'illustré sur la figure 12. En d'autres termes, le boîtier 9 avec le radiateur 30 forment ensemble un logement pour l'unité optique 1.

Le boîtier 9 comprend une ouverture 91 disposée en face du dioptre de sortie terminal 42 lorsque le boîtier 9 est monté sur le radiateur. Ici, la forme de l'ouverture est semblable à celle du contour du dioptre de sortie terminal 42.

Selon l'invention et comme dans l'exemple illustré, le boîtier 9 comprend une face interne 90 couverte d'un revêtement métallique. A titre d'exemple, le revêtement métallique peut être une couche mince d'aluminium.

Ce revêtement métallique permet d'obtenir un éclairement homogène du faisceau lumineux, notamment du faisceau de signalisation généré par l'unité optique 1.

Alternativement, le revêtement métallique peut être remplacé par un revêtement de couleur blanche pour obtenir également un éclairement homogène.

## Revendications

1. Unité optique (1) pour véhicule automobile comprenant :
- un premier collimateur (11) destiné à recevoir un premier faisceau lumineux (F1) émis par une première source de lumière (12);
- un deuxième collimateur (21) destiné à recevoir un deuxième faisceau lumineux (F2) émis par une deuxième source de lumière (22);
- un organe de coupure (3) ;
- un système de projection (4) ;
- l'organe de coupure (3) étant agencé de manière à arrêter ou réfléchir au moins une partie des rayons l'atteignant d'un côté ou de l'autre,
- le premier collimateur (11) étant agencé de manière à envoyer le premier faisceau lumineux (F1) uniquement d'un côté de l'organe de coupure (3);
l'unité optique (1) étant **caractérisée en ce que** :
- le deuxième collimateur (21) est agencé de manière à envoyer le deuxième faisceau lumineux (F2), des deux côtés de l'organe de coupure (3); et
- le système de projection (4), le premier collimateur, le deuxième collimateur et l'organe de coupure sont agencés de manière à projeter le premier faisceau (F1) en un faisceau à coupure (C) et à projeter le deuxième faisceau (F2) en un faisceau sans coupure (Fs),
l'unité optique (1) comprenant une première pièce optique (10) et une deuxième pièce optique (20), la première pièce optique (10) comprenant le premier collimateur (11) et la deuxième pièce optique (20) comprenant le deuxième collimateur (21), et
- la première pièce optique (10) comprend une portion en relief (6);
- la deuxième pièce optique (20) comprend un creux (7) présentant une forme sensiblement complémentaire à la forme de la portion en relief (6) de la première pièce (10) de manière à ce que la portion en relief (6) se loge dans le creux (7).

2. Unité optique (1) selon la revendication 1, **caractérisée en ce que** l'organe de coupure (3) est limité en aval par un bord de coupure (31), et **en ce que** le système de projection (4) est agencé avec l'organe de coupure (3) de manière à projeter l'image du bord de coupure (31), de manière à ce que cette image forme une ligne de coupure (C1) dans le faisceau à coupure.

3. Unité optique (1) selon l'une des revendications précédentes, **caractérisée en ce que** la première pièce optique (10) comprend en outre le système de projection (4).

4. Unité optique (1) selon la revendication 3 prise en combinaison avec la revendication 2, **caractérisée en ce que** le système de projection (4) comprend :
- un dioptre de renvoi (41) situé en aval et en vis-à-vis du bord de coupure (31) ; et
- un dioptre de sortie terminal (42) formant une sortie de la première pièce optique (10), le dioptre de renvoi (41) étant agencé de manière à réfléchir le premier faisceau (F1) et le deuxième faisceau (F2) vers ce dioptre de sortie terminal (42),
le dioptre de renvoi (41) et le dioptre de sortie terminal(42) étant agencés de manière à ce que le premier et le deuxième faisceaux (F1, F2) soient réfractés par le dioptre de sortie terminal.

5. Unité optique (1) selon l'une des revendications précédentes lorsque prises en combinaison avec la revendication 2, **caractérisée en ce que** la première pièce optique (10) comprend une surface comprenant un dioptre de coupure (32) délimité en aval par le bord de coupure et formant ledit organe de coupure (3), le dioptre de coupure (32) étant agencé de manière à réfléchir le premier et le deuxième faisceaux (F1, F2).

6. Unité optique (1) selon la revendication 5, **caractérisée en ce que** la première pièce optique (10) comprend un premier dioptre d'entrée secondaire (51) se joignant avec le dioptre de coupure (32) au bord de coupure (31).

7. Unité optique (1) selon la revendication 6, **caractérisée en ce que** :
- la deuxième pièce optique (20) comprend un premier dioptre de sortie intermédiaire (24),
- la deuxième pièce optique (20) et la première pièce optique (10) sont agencées l'une par rapport à l'autre de manière à ce que ledit premier dioptre de sortie intermédiaire soit disposé en vis-à-vis dudit premier dioptre d'entrée secondaire (51), de manière à ce qu'une première partie (121) du deuxième faisceau (F2) sorte de la deuxième pièce optique (20) par le premier dioptre de sortie intermédiaire (24) et entre dans la première pièce optique (10) par le premier dioptre d'entrée secondaire (51), de sorte que cette première partie (121) du deuxième faisceau (F2) passe d'un premier côté du bord de coupure (31).

8. Unité optique (1) selon la revendication 7, **caractérisée en ce que** :
- la première pièce optique (10) comprend un deuxième dioptre d'entrée secondaire (52) ;
- la deuxième pièce optique (20) comprend un deuxième dioptre de sortie intermédiaire (26);
- la première pièce optique (10) et la deuxième pièce optique (20) sont agencées l'une par rapport à l'autre de manière à ce que ledit deuxième dioptre d'entrée secondaire (52) soit disposé en vis-à-vis dudit deuxième dioptre de sortie intermédiaire (26), de manière à ce qu'une deuxième partie (122) du deuxième faisceau (F2) sorte de la deuxième pièce optique (20) par le deuxième dioptre de sortie intermédiaire (26) et entre dans la première pièce optique (10) par le deuxième dioptre d'entrée secondaire (52), de sorte que cette deuxième partie (122) du deuxième faisceau (F2) passe d'un deuxième côté du bord de coupure (31).

9. Unité optique (1) selon la revendication 8, **caractérisée en ce que** :
- la portion en relief (6) de la première pièce optique (10) comprend une face formant le deuxième dioptre d'entrée secondaire (52) ;
- le creux (7) de la deuxième pièce optique (20) comprend une face formant le deuxième dioptre de sortie intermédiaire (26) .

10. Unité optique (1) selon l'une des revendications précédentes, **caractérisée en ce que** :
- la portion en relief (6) comprend une première face latérale primaire (61) et une deuxième face latérale primaire (62) ;
- le creux (7) comprend une première face latérale secondaire (71) et une deuxième face latérale secondaire (72) ;
- la première pièce (10) et la deuxième pièce (20) sont agencées l'une par rapport à l'autre de manière à ce que la première face latérale primaire (61) et la deuxième face latérale primaire (62) soient en face et en contact respectivement de la première face latérale secondaire (71) et de la deuxième face latérale secondaire (72).

11. Unité optique (1) selon l'une des revendications précédentes, **caractérisée en ce que** le premier collimateur (11) et le deuxième collimateur (21) sont agencés de manière à ce que la première source de lumière (12) et la deuxième source de lumière (22) puissent être positionnées dans un même plan.

12. Unité optique (1) selon l'une des revendications précédentes, **caractérisée en ce que** le faisceau à coupure émis par l'unité optique est un faisceau d'éclairage et **en ce que** le faisceau sans coupure émis par l'unité optique est un faisceau de signalisation.

13. Dispositif lumineux de véhicule automobile, **caractérisé en ce qu'**il comprend une unité optique (1) selon l'une des revendications précédentes et un boîtier (9) dans lequel est logée ladite unité optique (1).

14. Dispositif lumineux selon la revendication 13, **caractérisé en ce que** le boîtier (9) comprend une face interne (91) revêtue d'une couche métallique ou d'une couche de couleur blanche.

## Patentansprüche

1. Optische Einheit (1) für ein Kraftfahrzeug, die Folgendes beinhaltet:
- einen ersten Kollimator (11), der dazu bestimmt ist, ein erstes Lichtbündel (F1) zu empfangen, das von einer ersten Lichtquelle (12) emittiert wird;
- einen zweiten Kollimator (21), der dazu bestimmt ist, ein zweites Lichtbündel (F2) zu empfangen, das von einer zweiten Lichtquelle (22) emittiert wird;
- ein Abschattungsorgan (3);
- ein Projektionssystem (4);
- wobei das Abschattungsorgan (3) so angeordnet ist, dass es mindestens einen Teil der Strahlen, die es auf der einen oder der anderen Seite erreichen, stoppt oder reflektiert,
- wobei der erste Kollimator (11) so angeordnet ist, dass er das erste Lichtbündel (F1) nur auf einer Seite des Abschattungsorgans (3) entlang führt;
wobei die optische Einheit (1) **dadurch gekennzeichnet ist, dass**:
- der zweite Kollimator (21) so angeordnet ist, dass er das zweite Lichtbündel (F2) auf beiden Seiten des Abschattungsorgans (3) entlang führt; und
- wobei das Projektionssystem (4), der erste Kollimator, der zweite Kollimator und das Abschattungsorgan so angeordnet sind, dass sie das erste Bündel (F1) als ein Bündel mit Abschattung (C) projizieren und das zweite Bündel (F2) als ein Bündel ohne Abschattung (Fs) projizieren,
wobei die optische Einheit (1) ein erstes optisches Teil (10) und ein zweites optisches Teil (20) beinhaltet, wobei das erste optische Teil (10) den ersten Kollimator (11) und das zweite optische Teil (20) den zweiten Kollimator (21) beinhaltet, und
- wobei das erste optische Teil (10) einen Reliefabschnitt (6) beinhaltet;
- wobei das zweite optische Teil (20) eine Aussparung (7) beinhaltet, die eine Form aufweist, die zu der Form des Reliefabschnitts (6) des ersten Teils (10) im Wesentlichen komplementär ist, sodass sich der Reliefabschnitt (6) in die Aussparung (7) einfügt.

2. Optische Einheit (1) nach Anspruch 1, **dadurch gekennzeichnet, dass** das Abschattungsorgan (3) stromabwärts durch eine Abschattungskante (31) begrenzt ist und dass das Projektionssystem (4) mit dem Abschattungsorgan (3) so angeordnet ist, dass es das Bild der Abschattungskante (31) projiziert, sodass dieses Bild eine Abschattungslinie (C1) in dem Bündel mit Abschattung bildet.

3. Optische Einheit (1) nach einem der vorhergehenden Ansprüche, **dadurch gekennzeichnet, dass** das erste optische Teil (10) ferner das Projektionssystem (4) beinhaltet.

4. Optische Einheit (1) nach Anspruch 3 in Kombination mit Anspruch 2, **dadurch gekennzeichnet, dass** das Projektionssystem (4) Folgendes beinhaltet:
- ein Umlenkdiopter (41), das sich stromabwärts und gegenüber der Abschattungskante (31) befindet; und
- ein terminales Ausgangsdiopter (42), das einen Ausgang des ersten optischen Teils (10) bildet, wobei das Umlenkdiopter (41) so angeordnet ist, dass es das erste Bündel (F1) und das zweite Bündel (F2) zu diesem terminalen Ausgangsdiopter (42) reflektiert,
wobei das Umlenkdiopter (41) und das terminale Ausgangsdiopter (42) so angeordnet sind, dass das erste und das zweite Bündel (F1, F2) durch das terminale Ausgangsdiopter gebrochen werden.

5. Optische Einheit (1) nach einem der vorhergehenden Ansprüche, wenn diese in Kombination mit Anspruch 2 betrachtet werden, **dadurch gekennzeichnet, dass** das erste optische Teil (10) eine Oberfläche beinhaltet, die ein Abschattungsdiopter (32) beinhaltet, welches stromabwärts durch die Abschattungskante abgegrenzt wird und das Abschattungsorgan (3) bildet, wobei das Abschattungsdiopter (32) so angeordnet ist, dass es das erste und das zweite Bündel (F1, F2) reflektiert.

6. Optische Einheit (1) nach Anspruch 5, **dadurch gekennzeichnet, dass** das erste optische Teil (10) ein erstes sekundäres Eingangsdiopter (51) beinhaltet, das sich an der Abschattungskante (31) mit dem Abschattungsdiopter (32) vereint.

7. Optische Einheit (1) nach Anspruch 6, **dadurch gekennzeichnet, dass**:
- das zweite optische Teil (20) ein erstes intermediäres Ausgangsdiopter (24) beinhaltet,
- das zweite optische Teil (20) und das erste optische Teil (10) so zueinander angeordnet sind, dass das erste intermediäre Ausgangsdiopter gegenüber dem ersten sekundären Eingangsdiopter (51) angeordnet ist, sodass ein erster Abschnitt (121) des zweiten Bündels (F2) durch das erste intermediäre Ausgangsdiopter (24) aus dem zweiten optischen Teil (20) austritt und durch das erste sekundäre Eingangsdiopter (51) in das erste optische Teil (10) eintritt, sodass dieser erste Abschnitt (121) des zweiten Bündels (F2) auf einer ersten Seite der Abschattungskante (31) verläuft.

8. Optische Einheit (1) nach Anspruch 7, **dadurch gekennzeichnet, dass**:
- das erste optische Teil (10) ein zweites sekundäres Eingangsdiopter (52) beinhaltet;
- das zweite optische Teil (20) ein zweites intermediäres Ausgangsdiopter (26) beinhaltet;
- das erste optische Teil (10) und das zweite optische Teil (20) so zueinander angeordnet sind, dass das zweite sekundäre Eingangsdiopter (52) gegenüber dem zweiten intermediären Ausgangsdiopter (26) angeordnet ist, sodass ein zweiter Abschnitt (122) des zweiten Bündels (F2) durch das zweite intermediäre Ausgangsdiopter (26) aus dem zweiten optischen Teil (20) austritt und durch das zweite sekundäre Eingangsdiopter (52) in das erste optische Teil (10) eintritt, sodass dieser zweite Abschnitt (122) des zweiten Bündels (F2) auf einer zweiten Seite der Abschattungskante (31) verläuft.

9. Optische Einheit (1) nach Anspruch 8, **dadurch gekennzeichnet, dass**:
- der Reliefabschnitt (6) des ersten optischen Teils (10) eine Fläche beinhaltet, die das zweite sekundäre Eingangsdiopter (52) bildet;
- die Aussparung (7) des zweiten optischen Teils (20) eine Fläche beinhaltet, die das zweite intermediäre Ausgangsdiopter (26) bildet.

10. Optische Einheit (1) nach einem der vorhergehenden Ansprüche, **dadurch gekennzeichnet, dass**:
- der Reliefabschnitt (6) eine erste primäre Seitenfläche (61) und eine zweite primäre Seitenfläche (62) beinhaltet;
- die Aussparung (7) eine erste sekundäre Seitenfläche (71) und eine zweite sekundäre Seitenfläche (72) beinhaltet;
- wobei das erste Teil (10) und das zweite Teil (20) so zueinander angeordnet sind, dass die erste primäre Seitenfläche (61) und die zweite primäre Seitenfläche (62) jeweils der ersten sekundären Seitenfläche (71) bzw. der zweiten sekundären Seitenfläche (72) gegenüberliegen und mit dieser in Kontakt sind.

11. Optische Einheit (1) nach einem der vorhergehenden Ansprüche, **dadurch gekennzeichnet, dass** der erste Kollimator (11) und der zweite Kollimator (21) so angeordnet sind, dass die erste Lichtquelle (12) und die zweite Lichtquelle (22) in einer gleichen Ebene positioniert werden können.

12. Optische Einheit (1) nach einem der vorhergehenden Ansprüche, **dadurch gekennzeichnet, dass** das Bündel mit Abschattung, das von der optischen Einheit emittiert wird, ein Beleuchtungsbündel ist und dass das Bündel ohne Abschattung, das von der optischen Einheit emittiert wird, ein Signalisierungsbündel ist.

13. Lichtvorrichtung eines Kraftfahrzeugs, **dadurch gekennzeichnet, dass** sie eine optische Einheit (1) nach einem der vorhergehenden Ansprüche und ein Gehäuse (9), in dem sich die optische Einheit (1) befindet, beinhaltet.

14. Lichtvorrichtung nach Anspruch 13, **dadurch gekennzeichnet, dass** das Gehäuse (9) eine Innenfläche (91) beinhaltet, die mit einer Metallschicht oder einer Schicht weißer Farbe beschichtet ist.

## Claims

1. Optical unit (1) for a motor vehicle comprising:
- a first collimator (11) intended to receive a first light beam (F1) emitted by a first light source (12);
- a second collimator (21) intended to receive a second light beam (F2) emitted by a second light source (22);
- a cut off member (3);
- a projection system (4);
- the cut off member (3) being arranged so as to stop or reflect at least a part of the rays reaching it from one side or from the other side,
- the first collimator (11) being arranged so as to send the first light beam (F1) only on one side of the cut off member (3);
the optical unit (1) being **characterized in that**:
- the second collimator (21) is arranged so as to send the second light beam (F2), on both sides of the cut off member (3); and
- the projection system (4), the first collimator, the second collimator and the cut off member are arranged so as to project the first beam (F1) as a beam with cut off (C) and to project the second beam (F2) as a beam without cut off (Fs),
the optical unit (1) comprising a first optical piece (10) and a second optical piece (20), the first optical piece (10) comprising the first collimator (11) and the second optical piece (20) comprising the second collimator (21), and
- the first optical piece (10) comprises a portion in relief (6);
- the second optical piece (20) comprises a hollow (7) having a form substantially complementing the form of the portion in relief (6) of the first piece (10) in such a way that the portion in relief (6) is housed in the hollow (7) .

2. Optical unit (1) according to Claim 1, **characterized in that** the cut off member (3) is limited downstream by a cut off edge (31), and **in that** the projection system (4) is arranged with the cut off member (3) so as to project the image of the cut off edge (31), in such a way that this image forms a cut off line (C1) in the beam with cut off.

3. Optical unit (1) according to one of the preceding claims, **characterized in that** the first optical piece (10) further comprises the projection system (4).

4. Optical unit (1) according to Claim 3 taken in combination with Claim 2, **characterized in that** the projection system (4) comprises:
- a return dioptre (41) situated downstream and facing the cut off edge (31); and
- a terminal output dioptre (42) forming an output of the first optical piece (10), the return dioptre (41) being arranged so as to reflect the first beam (F1) and the second beam (F2) towards this terminal output dioptre (42),
the return dioptre (41) and the terminal output dioptre (42) being arranged so that the first and second beams (F1, F2) are refracted by the terminal output dioptre.

5. Optical unit (1) according to one of the preceding claims when taken in combination with Claim 2, **characterized in that** the first optical piece (10) comprises a surface comprising a cut off dioptre (32) delimited downstream by the cut off edge and forming said cut off member (3), the cut off dioptre (32) being arranged so as to reflect the first and second beams (F1, F2) .

6. Optical unit (1) according to Claim 5, **characterized in that** the first optical piece (10) comprises a first secondary input dioptre (51) joining with the cut off dioptre (32) at the cut off edge (31).

7. Optical unit (1) according to Claim 6, **characterized in that**:
- the second optical piece (20) comprises a first intermediate output dioptre (24),
- the second optical piece (20) and the first optical piece (10) are arranged with respect to one another in such a way that said first intermediate output dioptre is disposed facing said first secondary input dioptre (51), in such a way that a first part (121) of the second beam (F2) leaves the second optical piece (20) through the first intermediate output dioptre (24) and enters into the first optical piece (10) via the first secondary input dioptre (51), such that this first part (121) of the second beam (F2) passes on a first side of the cut off edge (31).

8. Optical unit (1) according to Claim 7, **characterized in that**:
- the first optical piece (10) comprises a second secondary input dioptre (52);
- the second optical piece (20) comprises a second intermediate output dioptre (26);
- the first optical piece (10) and the second optical piece (20) are arranged with respect to one another in such a way that said second secondary input dioptre (52) is disposed facing said second intermediate output dioptre (26), in such a way that a second part (122) of the second beam (F2) leaves the second optical piece (20) through the second intermediate output dioptre (26) and enters into the first optical piece (10) through the second secondary input dioptre (52), such that this second part (122) of the second beam (F2) passes on a second side of the cut off edge (31).

9. Optical unit (1) according to Claim 8, **characterized in that**:
- the portion in relief (6) of the first optical piece (10) comprises a face forming the second secondary input dioptre (52);
- the hollow (7) of the second optical piece (20) comprises a face forming the second intermediate output dioptre (26).

10. Optical unit (1) according to one of the preceding claims, **characterized in that**:
- the portion in relief (6) comprises a first primary lateral face (61) and a second primary lateral face (62);
- the hollow (7) comprises a first secondary lateral face (71) and a second secondary lateral face (72);
- the first piece (10) and the second piece (20) are arranged with respect to one another in such a way that the first primary lateral face (61) and the second primary lateral face (62) are facing and in contact respectively with the first secondary lateral face (71) and with the second secondary lateral face (72).

11. Optical unit (1) according to one of the preceding claims, **characterized in that** the first collimator (11) and the second collimator (21) are arranged in such a way that the first light source (12) and the second light source (22) can be positioned in the same plane.

12. Optical unit (1) according to one of the preceding claims, **characterized in that** the beam with cut off emitted by the optical unit is a lighting beam and **in that** the beam without cut off emitted by the optical unit is a signalling beam.

13. Motor vehicle light device **characterized in that** it comprises an optical unit (1) according to one of the preceding claims and a housing (9) in which said optical unit (1) is housed.

14. Light device according to Claim 13, **characterized in that** the housing (9) comprises an internal face (91) coated with a metallic layer or a white coloured layer.
